# EUROPÄISCHE PATENTSCHRIFT

(11) **EP 0 135 041 B1**
(45) Veröffentlichungstag und Bekanntmachung des Hinweises auf die Patenterteilung: **08.06.1988**
(21) Anmeldenummer: 84108579.8
(22) Anmeldetag: 20.07.1984
(51) Int. Cl.: F15B 15/08

(54) **Kolbenstangenloser Arbeitszylinder**
Rodless working cylinder
Cylindre actionneur sans tige

(30) Priorität: 10.08.1983 DE 3328786
(43) Veröffentlichungstag der Anmeldung: 27.03.1985
(73) Patentinhaber: ROBERT BOSCH GMBH, 70442 Stuttgart (DE)
(72) Erfinder: Peter, Oskar, Dr. Dipl.-Ing., D-7481 Bingen (DE); Slowak, Diether, Dipl.-Ing., D-7141 Schwieberdingen (DE)

(56) Entgegenhaltungen:
- EP-A- 0 104 364
- DE-A- 2 908 605
- DE-A- 3 124 915
- DE-A- 3 229 305
- DE-C- 707 679
- Soviet Inventions Illustrated Week E 14, 19 Mai 1982 Section Q57
- ÖLHYDRAULIK UND PNEUMATIK, Band 24, November 1980, Mainz; "Pneumatikzylinder ohne Kolbenstange", Seite 104

## Beschreibung

Die Erfindung bezieht sich auf einen kolbenstangenlosen Arbeitszylinder mit einer Kraftabnahme, die von einem in einem Zylinderrohr verschiebbar angeordneten Kolben direkt durch eine Kraftbrücke oder indirekt durch ein Seil, Band oder dergleichen antreibbar ist.

Aus der DE-A-2 908 605 ist eine pneumatische Lineareinheit mit Zylindern ohne Kolbenstange, ein sogenannter kolbenstangenloser Arbeitszylinder, bekanntgeworden, der eine oder mehrere Führungsschienen mit Kugelführungen und einen Wagen aufweist, der mit den Kugelführungen und dem Kolbenbügel verbunden ist und durch diesen bewegt wird. Der Aufbau dieser kolbenstangenlosen Arbeitszylinder ist dieser Schrift jedoch nicht zu entnehmen. Im übrigen baut dieser bekannte Arbeitszylinder durch die im Abstand zu ihm angeordneten Führungsschienen sehr voluminös.

Der Erfindung liegt daher die Aufgabe zugrunde, einen Arbeitszylinder zu schaffen, der durch verhältnismäßig leichten Zusammenbau vereinfacht in der Herstellung ist und einen geringeren Platzbedarf beansprucht. Diese Aufgabe wird gemäß der Erfindung durch die in den Patentansprüchen 1 und 3 genannten Mittel gelöst. Derart ausgebildete Arbeitszylinder haben den Vorteil, daß die Reibungsverluste minimiert sind, das Anfahren der Kraftabnahme aus der Ruhelage heraus präzis und sanft abläuft und keinerlei Abrieb der Führungselemente auftritt.

Die Erfindung ist nachstehend anhand von in den Abbildungen dargestellten Ausführungsbeispielen näher erläutert.

Es zeigt:
Fig. einen Arbeitszylinder gem. der Erfindung mit konkaven Laufrollen im Schnitt,
Fig. 2 eine Ausführungsvariante der Fig. 1,
Fig. 3 einen Arbeitszylinder mit konvexen Rollen,
Fig. 4 eine weitere Ausführungsvariante mit Kugellaufführung im Schnitt und
Fig. 5 eine weitere Ausführungsvariante mit zwei voneinander unabhängigen Führungssystemen.

Die Figur 1 zeigt einen Schnitt durch einen Arbeitszylinder, der mit einer Rollenführung ausgerüstet ist. Zwei konkave Rollen 1a, 1b sind beidseitig an einem entsprechend geformten Führungslineal 13 geführt und damit auch die Kraftabnahme 3 mit ihrer Deckplatte 3a, in der die Rollen 1 in bekannter Weise gelagert sind. Das Führungslineal 13 ist mittels Schraubbolzen oder dergl. 4a am Zylinderprofil 5 des Arbeitszylinders befestigt. Mit 18 ist ein Verkleidungsprofil bezeichnet, das mittels Schraubbolzen 4b, c, d am Zylinderrohrprofil 5 befestigt ist. Die Kraftabnahme 3 gleitet mit ihrer Deckplatte 3a über den konkaven Rollen 1a, 1 b am Führungslineal 13 entlang.

Eine Ausführungsvariante des in Figur 1 dargestellten Arbeitszylinders zeigt Figur 2, wobei ebenfalls konkav geformte Rollen 1a, 1b, die an einem Führungslineal 13 laufen, Anwendung finden. In dem Arbeitszylinder ist gemäß Figur 2 eine Bremseinrichtung vorgesehen. Diese besteht im Wesentlichen aus einem Bremsbalg 6 mit seinem Druckanschluß 7 und der Druckplatte 8, die oberhalb des Bremsbalges 6 und unterhalb der Deckplatte 3a angeordnet ist und den Druckanschluß 7 des Bremsbalges 6 aufnimmt. Unterhalb des Bremsbalges 6 ist eine Zwischenplatte 9 vorgesehen, die über die Bremsbeläge 10 auf das Führungslineal 13 einwirkt, sowie der Bremsbalg 6 mit einem Fluid gefüllt wird.

Selbstverständlich kann auch der Arbeitszylinder gem. Figur 1 mit einer Bremseinrichtung ausgerüstet werden. Die Bremsbacken 11 drücken dabei die Bremsbeläge 10 gegen das Zylinderrohrprofil 5.

Die Fig. 3 zeigt eine Ausführungsvariante, die mit konvex ausgebildeten Rollen 12 und einem entsprechend geformten Führungslineal 2 ausgerüstet ist und gegebenenfalls eine Bremsun Positioniereinrichtung aufweist.

Diese Bremseinrichtung geht, im Gegensatz zu der in Figur 2 beschriebenen Brems- und Positioniereinrichtung, bei Druckabbau im Bremsbalg 6 in ihre Wirkstellung. Die Zwischenplatte 14 wird von dem Bremsbalg 6 nach unten gedrückt, wobei deren Fortsatz 14a die Bremsbacken 15 gegen den Druck der Zugfeder 16 getrennt werden und die Bremsbeläge 10 nicht abbremsen. Erst wenn der Druck aus dem Bremsbalg 6 entweicht, zieht die Zugfeder 16 die Bremsbacken 15 in Richtung auf die Bremsplatte 17, die ihrerseits die Bremsbeläge 10 gegen das Führungslineal 2 presst.

Eine Verkleidung des Arbeitszylinders ist mit 18 bezeichnet.

Die Figur 4 zeigt eine weitere Variante, die anstelle einer Rollenlagerung eine Kugellagerung besitzt. Die Kugellaufbuchsen 19a, 19b sind beidseitig des Arbeitszylinderprofiles 5 angeordnet und an je einer entsprechend geformten Laufbahn 20a, 20b geführt, die am Arbeitszylinderprofil 5 mittels Hammerkopfschrauben 4b, 4d gehalten wird. Die Kraftabnahme 3 ist dabei mit einem Abdeckprofil 21 verbunden, das die beiden Kugellaufbuchsen 19a, 19b trägt. Das Verkleidungsprofil 18 schließt den Arbeitszylinder nach unten ab.

Auch die Ausführungsvariante gemäß Figur 4 ist mit einer Brems- und Positioniereinrichtung ergänzbar. Weitere Ausführungsformen (wie z. B. gemäß Fig. 5) sind innerhalb des allgemeinen Erfindungsgedankens möglich, insbesondere auch Kombinationen der verschiedenen Führungen, auch das Führen mehrerer, unterschiedlicher Elemente, wie z. B. Magnetschalter, Lichtschranken allg. Kontaktgeber etc. ist möglich.

## Patentansprüche

1. Kolbenstangenloser Arbeitszylinder mit einer Kraftabnahme (3), die von einem in einem Zylinderrohr (5) verschiebbar angeordneten Kolben direkt durch eine Kraftbrücke oder indirekt durch ein Seil, Band oder dergleichen antreibbar ist, wobei eine parallel zum Zylinderrohr (5) verlaufende Führungsschiene (13; 2) vorgesehen ist, mit der mit der Kraftabnahme (3) verbundene Wälzmittel (1a, 1b; 12a, 12b) zusammenwirken, dadurch gekennzeichnet, daß das Zylinderrohr (5) außen mehrflächig ausgebildet ist; daß an mindestens einer Fläche ein flaches Führungslineal (13; 2) derart befestigt ist, daß seine Längsseiten über das Zylinderrohr (5) überstehen; und daß in einer mit der Kraftabnahme verbundenen Deckplatte (3a) konkave oder konvexe Rollen (1a, 1b; 12a, 12b) gelagert sind, die an den entsprechend ausgebildeten Längsseiten des Führungslineals (13, 2) abrollen.

2. Kolbenstangenloser Arbeitszylinder nach Anspruch 1, dadurch gekennzeichnet, daß zu beiden Seiten des Führungslineals (2) je eine Kugellaufbuchse (19a, 19b) vorgesehen ist, die an einer außen am Zylinderrohr (5) befestigten und entsprechend geformten Laufbahn (20a, 20b) geführt ist, wobei die Kugellaufbuchsen (19a, 19b) mit der Kraftabnahme (3) oder einem weiteren Element verbunden sind.

3. Kolbenstangenloser Arbeitszylinder mit einer Kraftabnahme (3) die von einem in einem Zylinderrohr (5) verschiebbar angeordneten Kolben direkt durch eine Kraftbrücke oder indirekt durch ein Seil, Band oder dergleichen antreibbar ist, wobei eine mit der Kraftabnahme (3) verbundene Kugellaufbuchse (19a, 19b) vorgesehen ist, die auf einer parallel zum Zylinderrohr (5) verlaufenden und entsprechend geformten Laufbahn (20a, 20b) geführt ist, dadurch gekennzeichnet, daß das Zylinderrohr (5) außen mehrflächig ausgebildet ist; daß an mindestens zwei gegenüberliegenden Flächen direkt am Zylinderrohr (5) jeweils eine Laufbahn (20a, 20b) für eine Kugellaufbuchse (19a, 19b) befestigt ist; und daß die Kugellaufbuchsen (19a, 19b) in einem Abdeckprofil (21) der Kraftabnahme (3) vorgesehen sind.

4. Kolbenstangenloser Arbeitszylinder nach einem der Ansprüche 1 bis 3, dadurch gekennzeichnet, daß eine in die Kraftabnahme (3) integrierter Brems- und Positioniereinrichtung (6 bis 10, 15, 16, 17) vorgesehen ist.

## Claims

1. Rodless working cylinder with a power take-off (3) which can be driven, by a piston arranged displaceably in a cylinder tube (5), directly by means of a power bridge or indirectly by means of a rope, band or the like, there being a guide rail (13; 2) which extends parallel to the cylinder tube (5) and with which rolling means (1a, 1b; 12a, 12b) connected to the power take-off (3) interact, characterized in that the cylinder tube (5) is made multisurfaced on the outside, in that a flat guide rule (13; 2) is fastened to at least one surface in such a way that its longitudinal sides project beyond the cylinder tube (5), and in that mounted in a cover plate (3a) connected to the power take-off are concave or convex rollers (1 a, 1b; 12a, 12b) which roll on the correspondingly shaped longitudinal sides of the guide rule (13, 2).

2. Rodless working cylinder according to Claim 1, characterized in that on each of the two sides of the guide rule (2) there is a ball-race bush (19a, 19b) which is guided on a correspondingly shaped track (20a, 20b) fastened to the outside of the cylinder tube (5), the ball-race bushes (19a, 19b) being connected to the power take-off (3) or to a further element.

3. Rodless working cylinder with a power take-off (3) which can be driven, by a piston arranged displaceably in a cylinder tube (5), directly by means of a power bridge or indirectly by means of a rope, band or the like, there being a ball-race bush (19a, 19b) which is connected to the power take-off (3) and which is guided on a correspondingly shaped track (20a, 20b) extending parallel to the cylinder tube (5), characterized in that the cylinder tube (5) is made multi-surfaced on the outside, in that a track (20a, 20b) for a ball-race bush (19a, 19b) is fastened directly to the cylinder tube (5) on each of at least two opposite surfaces, and in that the ball-race bushes (19a, 19b) are provided in a cover section (21) of the power take-off (3).

4. Rodless working cylinder according to one of Claims 1 to 3, characterized in that a braking and positioning device (6 to 10, 15, 16, 17) incorporated in the power take-off (3) is provided.

## Revendications

1. Cylindre actionneur sans tige, avec une prise de force (3), qui peut être entraîné par un piston mobile disposé dans un tube cylindrique (5), soit directement par un pont de force, soit indirectement par un câble, une bande, ou bien similaire, une glissière de guidage (13 ; 2) se développant parallèlement au tube cylindrique (5) étant prévue à cette occasion, avec laquelle agissent les moyens à rouleaux (1a, 1b ; 12a, 12b) reliés à la prise de force (3), caractérisé en ce que le tube cylindre (5) est extérieurement conformé à plusieurs facettes ; que soit fixée une règle de guidage plate (13 ; 2) à au moins une surface et de telle manière que ses côtés longitudinaux dépassent du tube cylindrique (5) ; et que soient guidés des rouleaux (1a, 1b ; 12a, 12b) concaves ou convexes dans une plaque de recouvrement (3a) reliée à la prise de force et que ces rouleaux roulent sur les côtés longitudinaux conformés de manière correspondante de la règle de guidage (13, 2).

2. Cylindre actionneur sans-tige, selon la revendication 1, caractérisé en ce qu'une boîte de guidage a billes (19a, 19b) est prévue des deux côtés de la règle de guidage (2) et qui est guidée sur une piste de roulement (20a, 20b) de forme correspondante et fixée extérieurement au tube cylindrique (5), les boîtes de guidage à billes (19a, 19b) étant, à cette occasion, reliées à la prise de force (3) ou bien à un autre élément.

3. Cylindre actionneur sans tige avec une prise de force (3) qui peut être entraînée par un piston mobile disposé dans un tube cylindrique, soit directement par un pont de force, soit indirectement par un câble, une bande ou bien similaire, une boîte de roulement à billes (19a, 19b) reliée à la prise de force (3) étant à cette occasion prévue et qui est guidée sur une piste de roulement (20a, 20b) de forme correspondante et se développant parallèlement au tube cylindrique (5), caractérisé en ce que le tube cylindrique (5) est conformé extérieurement avec des facettes ; qu'au moins une poste de roulement (20a, 20b) pour une boîte de guidage à billes (19a, 19b) est fixée directement sur le tube cylindrique (5), pour chacune de deux surfaces opposées; et que les boîtes de guidage à billes (19a, 19b) sont prévues dans un profilé de recouvrement (21) de la prise de force (3).

4. Cylindre actionneur sans tige selon l'une des revendications 1 à 3, caractérisé en ce qu'il est prévu un dispositif intégré de freinage et de positionnement (6 à 10, 15, 16, 17), dans la prise de force (3).
